# EUROPÄISCHE PATENTSCHRIFT

(11) **EP 3 012 378 B1**
(45) Veröffentlichungstag und Bekanntmachung des Hinweises auf die Patenterteilung: **21.02.2018**
(21) Anmeldenummer: 15002977.5
(22) Anmeldetag: 20.10.2015
(51) Int. Cl.: E04B 1/343, E04H 3/16

(54) **MOTORISCH BETÄTIGBARE ÜBERDACHUNG**
MOTOR DRIVEN CANOPY
TOIT MOTORISE

(30) Priorität: 21.10.2014 DE 102014015588
(43) Veröffentlichungstag der Anmeldung: 27.04.2016
(73) Patentinhaber: Aquacomet GmbH, 81829 München (DE)
(72) Erfinder: Landgraf, Roland, D-83558 Maitenbeth (DE); Grieger, Dominik, D-84427 Sankt Wolfgang (DE)
(74) Vertreter: Kempfle, Norbert J.A.

(56) Entgegenhaltungen:
- FR-A1- 2 738 584
- FR-A1- 2 861 112

## Beschreibung

Die vorliegende Erfindung betrifft eine motorisch betätigbare Überdachung gemäß dem Oberbegriff von Patentanspruch 1. Eine gattungsgemäße Überdachung ist aus der FR 2 861 112 A1 bekannt.

Derartige Überdachungen, die üblicherweise aus mehreren, in sich verfahrbaren Elementen bestehen, dienen beispielsweise im Freien dazu, um im ausgefahrenen Zustand ("Überdachung geschlossen") Schwimmbecken oder Freisitze vor negativen Witterungseinflüssen zu schützen. Will man so geschützte Schwimmbecken oder Freisitze jedoch benutzen, so lassen sich die Elemente derart ineinander verfahren, d. h., schieben, dass das Schwimmbecken bzw. der Freisitz zumindest zum überwiegenden Teil nicht mehr überdacht ist ("Überdachung geöffnet").

Beim Betätigen einer solchen Überdachung, d. h., beim Öffnen und Schließen, besteht jedoch die Gefahr, dass die einzelnen Elemente miteinander verkanten und/oder sich nicht entlang einer gemeinsamen Linie bewegen (z. B. seitlich ausbrechen, von oben betrachtet) und so das Betätigen der Überdachung erschweren oder gar verhindern. Deshalb wird eine solche Überdachung herkömmlich mittels externer Führungsschienen geführt, so dass solche Nachteile nicht mehr auftreten können. Allerdings haben derartige Führungsschienen ebenfalls gravierende Nachteile: sie sind Stolperfallen, in denen man z. B. mit Schuhen, insbesondere solchen mit kleinen Absätzen, oder aber auch mit den Zehen beim barfuss Gehen hängen bleiben kann, was bekanntlich zu Stürzen mit z. T. gravierenden Folgen führen kann. Um diese Gefahr zu bannen, könnte man natürlich die freien Räume innerhalb der Führungsschienen bei Nichtgebrauch mit Füllmaterial wie z. B. Leisten oder Sand ausfüllen und so diese Stolperfallen entschärfen. Allerdings muss man dann vor jedem Gebrauch der Überdachung das Füllmaterial wieder entfernen, was zumindest lästig ist.

Aufgabe der vorliegenden Erfindung ist es, eine motorisch betätigbare Überdachung zu schaffen, die möglichst wenig Nachteile aufweist und die insbesondere die vorgenannten Nachteile vermeidet.

Die vorstehend genannte FR 2 861 112 A1 offenbart bereits eine Lösung ohne Führungsschienen. Mit der vorliegenden Erfindung soll eine weitere Lösung bereitgestellt werden.

Diese Aufgabe wird bei einer gattungsgemäßen Überdachung mit den kennzeichnenden Merkmalen von Patentanspruch 1 gelöst. Vorteilhafte Aus- und Weiterbildungen sind in Unteransprüchen gekennzeichnet.

Nachstehend wird die Erfindung anhand einer Zeichnung näher erläutert. Dabei zeigen:
Die Fig. 1 und 2 ein Ausführungsbeispiel der erfindungsgemäßen Überdachung in Seitenansicht; je 1mal in auseinandergezogenem, d. h., in geschlossenem Zustand und in zusammengeschobenem, d. h., in geöffnetem Zustand,
die Fig. 3 das Ausführungsbeispiel nach den Fig. 1 und 2 in Draufsicht, jedoch in halb geöffnetem Zustand,
die Fig. 4 das letzte Element der erfindungsgemäßen Überdachung in Frontansicht,
die Fig. ein Diagramm mit verschiedenen zurückgelegten Wegstrecken, und
die Fig. 6 und 7 Details der erfindungsgemäßen Überdachung.

Figur 1 zeigt, wie bereits angegeben, ein Ausführungsbeispiel einer erfindungsgemäßen motorisch betätigbare Überdachung in Seitenansicht. Die Überdachung ist bei diesem Ausführungsbeispiel auf einem Untergrund angeordnet, der symbolisch mit dem Bezugszeichen "U" angedeutet ist. Dieser Untergrund U mag z. B. ein Schwimmbecken oder einen Freisitz aufweisen (der Übersichtlichkeit halber und da nicht Bestandteil der Erfindung: nicht dargestellt oder angedeutet). Die Überdachung ist in voll ausgefahrenem Zustand gezeigt. Sie weist mehrere Elemente auf, nämlich ein erstes Element E1, ein letztes Element EL sowie zwischen diesen Elementen E1, EL angeordnete weitere Elemente E2 und E3. Das erste Element E1 ist ortsfest auf dem Untergrund U angeordnet, kann aber in einer besonderen Ausführungsform, wie noch gezeigt werden wird, verschoben werden. Das letzte Element EL und die weiteren Elemente E2, E3 sind gegen das erste Element E1 entlang einer geraden Linie (in Fig. 2 mit beidseitigen Pfeilen dargestellt und mit dem Bezugszeichen "L" bezeichnet) auf das erste Element E1 hin (und auch wieder zurück) frei verfahrbar, z. B. zumindest größtenteils in das erste Element E1 hinein. Dieser Zustand ist in Fig. 2 dargestellt, die die erfindungsgemäße Überdachung ebenfalls in Seitenansicht zeigt.

Das Verfahren der weiteren Elemente E2, E3 und des letzten Elements EL, d. h., das Öffnen und Schließen der erfindungsgemäßen Überdachung, erfolgt mittels Elektromotoren. Zu diesem Zweck weist das letzte Element EL wenigstens zwei Motoreinheiten M1, M2 auf, von denen eine jede mindestens einen der Elektromotoren beinhaltet. Jede der Motoreinheiten M1, M2 ist an einem eigenen Montagebereich MB1, MB2 des letzten Elements EL angeordnet. Die Montagebereiche MB1, MB2 sind dabei am letzten Element EL einander seitlich gegenüberliegend angeordnet. Die Elektromotoren der Motoreinheiten M1, M2 bewirken im Betrieb mittels in Fig. 4 gezeigter Radeinheiten R1, R2 ein Verfahren des letzten Elements EL und, daraus resultierend, ein Verfahren sämtlicher weiterer Elemente E2, E3 auf das erste Element E1 zu (und in dieses hinein, zumindest zum größten Teil; ein Verfahren in diese Richtung wird im Hinblick auf ein unterhalb der Überdachung ggf. befindliches Schwimmbecken nachfolgend als "Öffnen" bezeichnet) und auch wieder von dem ersten Element E1 weg (Verfahren der Elemente in die Gegenrichtung, was nachfolgend entsprechend auch als "Schließen" bezeichnet wird). Die Montagebereiche MB1, MB2 samt zugehöriger Motoreinheiten M1, M2 sind in Fig. 4 etwas näher gezeigt, einschließlich der vorstehend bereits erwähnten Radeinheiten R1, R2.

Das Verfahren des letzten Elements EL und der weiteren Elemente E2, E3 erfolgt von einer Anfangsposition P1 des letzten Elements EL bis zu einer Endposition P2 desselben bzw. wieder zurück. Die beiden Positionen P1, P2 sind aus den Fig. 1 und 2 ersichtlich. Dabei ist es vorteilhaft, das letzte Element EL so auszugestalten, dass es in der Anfangsposition P1 und/oder in der Endposition P2 ortsfest fixierbar ist, beispielsweise gegenüber dem Untergrund U.

Wie in den Fig. 1 und 3 gezeigt, weist die erfindungsgemäße Überdachung weiterhin eine Steuereinheit CTRL auf, die einem Steuern der beiden Motoreinheiten M1, M2 dient und somit einem Verfahren des letzten Elements EL und der weiteren Elemente E2, E3 derart, dass im Betrieb in der einen Verfahrensrichtung das letzte Element EL von der Anfangsposition P1 bis zur Endposition P2 verfahrbar ist und in der Gegenrichtung entsprechend umgekehrt. Jede dieser beiden Positionen P1, P2 kann dabei naturgemäß als Startposition für das Verfahren dienen.

Erfindungsgemäß ist die Steuereinrichtung CTRL weiterhin so ausgelegt, dass sie die Drehzahlen u1, u2 der beiden Motoreinheiten M1, M2 unabhängig voneinander beeinflussen kann. Sie ist weiterhin so ausgelegt, dass sie während eines Verfahrensvorgangs regelmäßig die von der jeweiligen Startposition P1 bzw. P2 aus zurückgelegten Wegstrecken s1, s2 der beiden Radeinheiten R1, R2 zeitgleich erfassen, miteinander vergleichen und bei Auftreten von Differenzen zwischen zwei zu einem selben Zeitpunkt erfassten Wegstrecken s1, s2 die Motoreinheiten M1, M2 drehzahlmäßig dahingehend beeinflussen kann, dass bei nachfolgenden Erfassungen jeweils gleichzeitig zurückgelegter Wegstrecken s1, s2 auftretende Differenzen zumindest in Summe möglichst minimiert werden. Dabei wird auch ein "Überschwingen" der Differenzen in Kauf genommen, d. h., ein gelegentliches Auftreten von negativen Differenzen und von positiven Differenzen zwischen den Wegstrecken s1, einerseits, und s2, andererseits. Damit ist erreichbar, dass sich das letzte Element EL (und auch die weiteren Elemente E2, E3) im Resultat letztendlich sehr genau entlang der geraden Linie L bewegt. Je geringer diese auftretenden Differenzen, deren Ursache beispielsweise in Technologietoleranzen der Motoreinheiten M1, M2 und/oder in äußeren Einflüssen wie z. B. Seitenwind während des Verfahrens und/oder leicht grober zu befahrender Untergrund U liegen kann, desto genauer erfolgt das Verfahren entlang der gedachten Linie L.

Zu verschiedenen Zeitpunkten zurückgelegte Wegstrecken s1, s2 sind beispielhaft im Diagramm von Fig. 5 dargestellt. Dabei stellen die Bezeichnungen t1, t2, t3 und t4 die verschiedenen Zeitpunkte dar, zu denen die bis dahin zurückgelegten Wegstrecken (jeweils mit s1 und s2 bezeichnet) erfasst worden sind. Die Unterschiede zwischen den dargestellten Längen der Wegstrecken s1, s2 je Zeitpunkt t1, t2, t3 und t4 sind dabei die Unterschiede zwischen den jeweils zurückgelegten Wegstrecken s1, s2.

Die Fig. 4 zeigt, von vorne betrachtet, aus Gründen der Übersichtlichkeit lediglich einen Teil der erfindungsgemäßen Überdachung, nämlich das letzte Element EL samt den Montagebereichen MB1, MB2, den Motoreinheiten M1, M2 und den Radeinheiten R1, R2, angeordnet auf dem bereits erwähnten Untergrund U. Weiterhin ist noch, symbolisch, die Steuereinheit CTRL dargestellt.

Um die erfindungsgemäße Überdachung beispielsweise vor gröberen Witterungseinflüssen wie z. B. plötzlich auftretenden Sturmböen schützen zu können, ist es vorteilhaft, wenn das letzte Element EL an seiner Anfangsposition P1 und/oder Endposition P2 ortsfest fixierbar ist.

Erfindungsgemäß enthält die Steuereinheit CTRL einen Speicherbereich MEM. In diesem sind die Werte beispielsweise der zu verschiedenen Zeitpunkten während eines erstmaligen Verfahrensvorgangs erfassten Wegstrecken s1, s2, die zugehörigen Drehzahlen u1, u2 der Motoreinheiten M1, M2 sowie die Radumfänge der Radeinheiten R1, R2 speicherbar und für weitere Verwendungen wieder bereitstellbar, beispielsweise bei später stattfindenden Verfahrensvorgängen sowie für sog. Korrekturfahrten. Korrekturfahrten sind solche Fahrten, die nach Auftreten großer seitlicher Abweichungen von der gedachten Linie L durchgeführt werden. Solche Abweichungen können beispielsweise durch Seitenwind verursacht werden. Dazu ist die Steuereinheit CTRL vorteilhafterweise so ausgelegt, dass sie die Differenz zwischen den erfassten Wegstrecken s1, s2 laufend erfasst und bei Überschreiten eines gegebenen Grenzwerts eine solche Korrekturfahrt einleitet mit Drehzahlen u1, u2 der Motoreinheiten M1, M2, die von denjenigen Drehzahlen u1, u2 verschieden sind, bei denen die Korrekturfahrt, also das bisherige Verfahren der Elemente, ausgelöst worden ist. Diese vom bisherigen Verfahren verschiedenen Drehzahlen u, u2 sind durch die Steuereinheit CTRL aus den Differenzen zwischen den erfassten Wegstrecken s1, s2 des bisherigen Verfahrens, den erfassten Wegstrecken s1, s2 selbst sowie aus den entsprechenden, im Speicherbereich MEM gespeicherten Werten des ursprünglichen, erstmaligen Verfahrens der Elemente ermittelbar.

Es ist weiterhin vorteilhaft, wenn jede der Motoreinheiten M1, M2 einen Drehgeber Imp1 bzw. Imp2 aufweist. Die Steuereinheit CTRL ist so eingerichtet, dass sie je Radeinheit R1, R2 laufend die jeweilige seit Beginn des Vorgangs des Verfahrens der Elemente zurückgelegte Wegstrecke s1 bzw. s2 aus der Anzahl der jeweils abgegebenen Impulse und dem Laufflächenumfang der jeweiligen Radeinheit R1, R2 ermitteln kann. Dabei ist es auch günstig, wenn jede Radeinheit R1, R2 mehr als einen Drehgeber aufweist, vorzugsweise 2, 5 oder 10 bis 20. Dadurch wird die Auflösung vergrößert, d. h., der Weg, den das letzte Element EL zwischen zwei aufeinander folgenden Impulsen zurücklegt, wird noch kürzer; er lässt sich somit noch feiner erfassen als bei Vorhandensein nur eines einzigen Drehgebers. Beispielsweise kann sich bei einer Verwendung von zwei Drehgebern je Motoreinheit M1, M2, gegebenen Drehzahlen von Motor- und Radeinheiten M1, M2; R1, R2 sowie gegebener Laufflächenumfänge der Radeinheiten R1, R2 eine Auflösung von 2,4 mm ergeben, während sich bei einer Verwendung von 16 Drehgebern unter ansonsten unveränderten Bedingungen eine Auflösung von 0,000044 mm ergibt. Bei einer höheren Auflösung wiederum kann die Steuereinheit CTRL notwendige Korrekturen aufgrund kleiner werdender Differenzen zwischen den Wegstrekken s1, s2 beim Verfahren der Elemente noch feinfühliger durchführen.

Weiterhin ist es vorteilhaft, wenn das letzte Element EL vorzugsweise im Umfeld einer jeden Motoreinheit M1, M2 ein Befestigungselement B1, B2 aufweist zum Eingreifen in ein jeweiliges ortsfestes Aufnahmeelement A1, A2, wenn das letzte Element EL seine Endposition P2 erreicht hat. Dies ist in Fig. 4 symbolisch dargestellt. Es ist günstig, die Befestigungselemente B1, B2 und die Aufnahmeelemente A1, A2 als ineinander greifbare Schließzungen und Schließschlösser nach Art von Sicherheitsgurten und -schlössern bei Kraftfahrzeugen zu gestalten, die vorzugsweise elektromagnetisch verriegelbar und/oder lösbar sind.

Die Fig. 6 und 7 zeigen eine weitere vorteilhafte Einzelheit der vorliegenden Erfindung. Dabei ist im Bereich der Endposition P2 des letzten Elements EL je Motoreinheit M1, M2 eine Endemarkierung EM1, EM2 vorgesehen, vorzugsweise auf dem oder im Untergrund U. Das letzte Element EL weist je Motoreinheit M1, M2 zwei einander benachbarte Näherungssensoren SE11, SE12 und SE21, SE22 auf, die paarweise quer zur gedachten Linie L angeordnet sind. Über diese Näherungssensoren SE11, SE12 und SE21, SE22 sind bei Erreichen der Endposition P2 Signale an die Steuereinheit CTRL abgebbar, die angeben, ob die Endposition P2 exakt erreicht worden ist oder ob beim Verfahren der Elemente entlang der gedachten Linie L auch eine (unerwünschte) seitliche Verschiebung stattgefunden hat. In Fig. 6 ist derjenige Fall dargestellt, in dem die Endposition P2 exakt erreicht worden ist. In diesem Fall geben die Näherungssensoren SE12 und SE21 ein Signal an die Steuereinheit CTRL ab, das dieser mitteilt, dass die Endposition P2 exakt erreicht worden ist, worauf diese das Verfahren der Elemente beendet.

Hat jedoch während des Verfahrens der Elemente auch eine seitliche Verschiebung, d. h. eine seitliche Abweichung von der gedachten Linie L, stattgefunden (dargestellt in Fig. 7), dann geben weder der Näherungssensor SE12 noch der Näherungssensor SE 21 das vorgenannte Signal ab. Vielmehr gibt derjenige der Näherungssensoren SE11, SE22 ein Signal an die Steuereinheit CTRL ab, der einer der Endemarkierungen EM1, EM2 am nächsten ist. Bei der in Fig. 7 dargestellten Situation ist das der Näherungssensor SE11. Die Steuereinheit CTRL entscheidet daraufhin je nach ursprünglich vorgenommenem Programierungszustand, ob sie sofort eine Korrekturfahrt entsprechend der vorstehend bereits beschriebenen Korrekturfahrt einleitet oder ob beim nächsten Verfahren der Elemente, d. h. also, bei einem Verfahren "zurück" in Richtung der Anfangsposition P1, die aufgetretene seitliche Abweichung (die sich ja aus den aufgetretenen Differenzen der Wegstrecken s1, s2 ergibt) durch geeignetes Anpassen der Drehzahlen u1, u2 der Motoreinheiten M1, M2 berücksichtigt wird.

In einer weiteren vorteilhaften Ausführungsform der motorisch betätigbaren Überdachung ist die Steuereinheit CTRL so ausgestaltet, dass die Überdachung im geöffneten Zustand, also in dem in Fig. 2 dargestellten Zustand, insgesamt mittels der Motoreinheiten M1, M2 auf dieselbe Art wie vorstehend beschrieben in eine Richtung verfahrbar ist, die entgegengesetzt ist zu der Richtung, in die das letzte Element EL verfahren wird auf seinem Weg von der Anfangsposition P1 zur Endposition P2. Die Überdachung lässt sich so als Ganzes in eine Parkstellung bringen, in der ein auf dem Untergrund U eingelassenes Schwimmbecken im Benutzungsfall nach oben hin völlig frei von der Überdachung ist.

Insgesamt hat die erfindungsgemäße Überdachung den Vorteil, dass die Vorgänge des Verfahrens der Elemente völlig automatisch ablaufen können. Das Einleiten eines Verfahrensvorgangs kann dabei auf vielerlei Art erfolgen wie z. B. mittels eines einfachen elektrischen Tasters oder drahtlos über eine Netzwerkanbindung (z. B. WLAN), eine Bluetoothverbindung oder eine drahtlose Telefonverbindung (Handy).

## Patentansprüche

1. Motorisch betätigbare Überdachung
- mit einem ersten (E1) und einem letzten Element (EL),
- - bei der das erste Element (E1) ortsfest anordenbar ist, und
- - bei der das letzte Element(EL) gegenüber dem ersten Element (E1) entlang einer vorgegebenen Linie (L) frei von irgend einer Fremdführung verfahrbar ausgestaltet ist, wobei das letzte Element (EL) wenigstens eine erste (M1) und eine zweite Motoreinheit (M2) mit einer jeweiligen Radeinheit (R1, R2) aufweist, wobei die Motoreinheiten (M1, M2) an einem jeweiligen ersten (MB1) bzw. zweiten Montagebereich (MB2) des letzten Elements (EL) angeordnet sind, und wobei mittels der Motor- und Radeinheiten (M1, M2; R1, R2) das letzte Element (EL) gegenüber dem ersten Element (E1) verfahrbar ist derart, dass das letzte Element (EL) zwischen einer Anfangsposition (P1) und einer Endposition (P2) verfahrbar ist, und
- mit einer Steuereinheit (CTRL) zur Steuerung der beiden Motoreinheiten (M1, M2) derart,
- - dass die beiden Motoreinheiten (M1, M2) im Betrieb das Verfahren des letzten Elements (EL) von der Anfangsposition (P1) bis zur Endposition (P2) und umgekehrt bewirken, wobei sowohl die Anfangsposition (P1) als auch die Endposition (P2) Startposition (PS) für das Verfahren sein kann, und
- - dass die Steuereinheit (CTRL) weiterhin ausgelegt ist, um die Drehzahlen (u1, u2) der beiden Motoreinheiten (M1, M2) unabhängig voneinander zu beeinflussen, und
- - um während des Verfahrens die von den Radeinheiten (R1, R2) zurückgelegten Wegstrecken (s1, s2) regelmäßig zu erfassen, miteinander zu vergleichen und bei Auftreten von Differenzen zwischen den erfassten Wegstrecken (s1, s2) die Motoreinheiten (M1, M2) drehzahlmäßig dahingehend zu beeinflussen, dass Differenzen zwischen nachfolgenden, zu erfassenden Wegstrecken (s1, s2) minimiert werden,
**dadurch gekennzeichnet,**
**dass** die Steuereinheit (CTRL) einen Speicherbereich (MEM) aufweist, in dem die Werte von Wegstrecken (s1, s2) und Drehzahlen (u1, u2) der beiden Motoreinheiten (M1, M2) eines ursprünglichen, erstmaligen Verfahrensvorgangs gespeichert sind, und
**dass** die Steuereinheit (CTRL) weiterhin so ausgelegt ist, dass das letzte Element (EL) in einem Fall, in dem die Differenz zwischen den erfassten Wegstrecken (s1, s2) einen gegebenen Grenzwert überschreitet, auf die jeweilige Startposition (P1; P2) verfahrbar ist und ein erneutes Verfahren mit gegenüber dem bisherigen Verfahren verschiedenen Drehzahlen (u1, u2) der beiden Motoreinheiten (M1, M2) durchführbar ist, wobei die Werte der gegenüber dem bisherigen Verfahren verschiedenen Drehzahlen (u1, u2) aus den Werten der Differenzen zwischen den erfassten Wegstrecken (s1, s2) und den erfassten Wegstrecken (s1, s2) des bisherigen Verfahrens sowie entsprechenden im Speicherbereich (MEM) gespeicherten Werten des ursprünglichen, erstmaligen Verfahrens ermittelbar sind.

2. Motorisch betätigbare Überdachung nach Anspruch 1,
**dadurch gekennzeichnet,**
**dass** zwischen dem ersten Element (E1) und dem letzten Element (EL) noch wenigstens ein weiteres Element (E2, E3) derart angeordnet ist, dass ein Verfahren des letzten Elements (EL) ein Verfahren des wenigstens einen weiteren Elements (E2, E3) bewirkt.

3. Motorisch betätigbare Überdachung nach Anspruch 1 oder 2,
**dadurch gekennzeichnet,**
**dass** das letzte Element (EL) an seiner Anfangsposition (P1) und/oder an seiner Endposition (P2) ortsfest fixierbar ist.

4. Motorisch betätigbare Überdachung nach einem der vorhergehenden Ansprüche,
**dadurch gekennzeichnet,**
**dass** jede der Motoreinheiten (M1, M2) wenigstens einen Drehgeber (Imp1, Imp2) zur Abgabe von Impulsen aufweist, vorzugsweise wenigstens zwei bis zwanzig Drehgeber.

5. Motorisch betätigbare Überdachung nach Anspruch 4,
**dadurch gekennzeichnet,**
**dass** je Radeinheit (R1; R2) die jeweilige Wegstrecke (s1; s2) aus den zum Zeitpunkt des Ermittelns seit Beginn des Verfahrens abgegebenen Impulsen des jeweiligen Drehgebers (Imp1; Imp2) und dem Laufflächenumfang der jeweiligen Radeinheit (R1; R2) ermittelbar ist.

6. Motorisch betätigbare Überdachung nach einem der vorhergehenden Ansprüche,
**dadurch gekennzeichnet,**
**dass** das letzte Element (EL) je Motoreinheit (M1, M2) ein Befestigungselement (B1, B2) aufweist zum Eingreifen in ein ortsfestes jeweiliges Aufnahmeelement (A1, A2) bei Erreichen der Endposition (P2).

7. Motorisch betätigbare Überdachung nach Anspruch 6,
**dadurch gekennzeichnet,**
**dass** die Befestigungselemente (B1, B2) und die Aufnahmeelemente (A1, A2) als ineinander eingreifbare Schließzungen und Schließschlösser ausgeführt sind.

8. Motorisch betätigbare Überdachung nach Anspruch 7,
**dadurch gekennzeichnet,**
**dass** das Eingreifen der Befestigungselemente (B1, B2) in die Aufnahmeelemente (A1, A2) elektromagnetisch betätigbar ist.

9. Motorisch betätigbare Überdachung nach einem der vorhergehenden Ansprüche,
**dadurch gekennzeichnet,**
**dass** im Bereich der Endposition (P2) des letzten Elements (EL) je Motoreinheit (M1, M2) eine Endemarkierung (EM1, EM2) vorgesehen ist und dass das letzte Element (EL) je Motoreinheit (M1, M2) zwei einander benachbarte Näherungssensoren (SE11, SE12, SE21, SE22) aufweist, über die bei Erreichen der Endposition (P2) in Zusammenwirken mit der jeweiligen Endemarkierung (EM1, EM2) Signale ausgebbar sind, die angeben, dass und wie genau die Endposition (P2) erreicht worden ist.

10. Motorisch betätigbare Überdachung nach Anspruch 9,
**dadurch gekennzeichnet,**
**dass** die Steuerung (CTRL) in Verbindung mit den Näherungssensoren (SE1, SE2) so ausgelegt ist, dass sie bei Erkennen, dass die Endposition (P2) nur ungenau erreicht ist, ein Zurückfahren des letzten Elements (EL) auf die Anfangsposition (P1) und ein daran anschließendes erneutes Verfahren gemäß den kennzeichnenden Merkmalen von Patentanspruch 1 auslösbar ist.

## Claims

1. Motor-driven canopy
- having a first element (E1) and a last element (EL),
- - in which the first element (E1) can be arranged in a positionally fixed fashion, and
- - in which the last element (EL) is configured so as to be freely movable with respect to the first element (E1) by any external guidance along a predefined line (L), wherein the last element (E1) has at least one first motor unit (M1) and one second motor unit (M2) with a respective wheel unit (R1, R2), wherein the motor units (M1, M2) are arranged in a respective first mounting region (MB1) or second mounting region (MB2) of the last element (EL), and wherein the last element (EL) can be moved with respect to the first element (E1) by means of the motor units and wheel units (M1, M2; R1, R2) in such a way that the last element (EL) can be moved between a initial position (P1) and an end positon (P2), and
- having a control unit (CTRL) for controlling the two motor units (M1, M2) in such a way
- - that during operation the two motor units (M1, M2) bring about the movement of the last element (EL) from the initial position (P1) as far as the end position (P2), and vice versa, wherein both the initial position (P1) and the end position (P2) can be a starting position (PS) for the movement, and
- - in that the control unit (CTRL) is also configured to influence the rotational speeds (u1, u2) of the two motor units (M1, M2) independently of one another,
and
- - in order to detect regularly, during the movement, the distances (s1, s2) travelled by the wheel units (R1, R2), compare them with one another, and where differences occur between the detected distances (s1, s2), to influence the motor units (M1, M2) in terms of their rotational speed to the effect that differences between subsequent distances (s1, s2) to be detected are minimized,
**characterized**
**in that** the control unit (CTRL) has a memory area (MEM) in which the values of distances (s1, s2) and rotational speeds (u1, u2) of the two motor units (M1, M2) of an original, initial movement process are stored, and in that the control unit (CTRL) is also configured in such a way that in the event of the difference between the detected distances (s1, s2) exceeding a predefined limiting value, the last element (EL) can be moved to the respective starting position (P1; P2), and a renewed movement with rotational speeds (u1, u2), which are different compared to the previous movement, of the two motor units (M1, M2) can be carried out, wherein the values of the rotational speeds (u1, u2) which are different compared to the previous movement can be determined from the values of the differences between the detected distances (s1, s2) and the detected distances (s1, s2) of the previous movement as well as from corresponding values, stored in the memory area (MEM), of the original, initial movement.

2. Motor-driven canopy according to Claim 1,
**characterized**
**in that** at least one further element (E2, E3) is also arranged between the first element (E1) and the last element (EL) in such a way that a movement of the last element (EL) brings about a movement of the at least one further element (E2, E3).

3. Motor-driven canopy according to Claim 1 or 2,
**characterized**
**in that** the last element (EL) can be secured in a positionally fixed fashion at its initial position (P1) and/or at its end position (P2).

4. Motor-driven canopy according to one of the preceding claims,
**characterized**
**in that** each of the motor units (M1, M2) has at least one rotary encoder (Imp1, Imp2) for outputting pulses, preferably at least two to twenty rotary encoders.

5. Motor-driven canopy according to Claim 4,
**characterized**
**in that** for each wheel unit (R1; R2) the respective distance (s1; s2) can be determined from the pulses of the respective rotary encoder (Imp1; Imp2), which are output at the time of the determination since the start of the movement, and the running surface circumference of the respective wheel unit (R1; R2).

6. Motor-driven canopy according to one of the preceding claims,
**characterized**
**in that** the last element (EL) has, per motor unit (M1, M2), an attachment element (B1, B2) for engaging in a respective positionally fixed receptacle element (A1, A2) when the end position (P2) is reached.

7. Motor-driven canopy according to Claim 6,
**characterized**
**in that** the attachment elements (B1, B2) and the receptacle elements (A1, A2) are embodied as locking tongues and locks which engage one in the other.

8. Motor-driven canopy according to Claim 7,
**characterized**
**in that** the engagement of the attachment elements (B1, B2) in the receptacle elements (A1, A2) can be activated electromagnetically.

9. Motor-driven canopy according to one of the preceding claims,
**characterized**
**in that** an end marker (EM1, EM2) is provided per motor unit (M1, M2) in the region of the end positon (P2) of the last element (EL), and in that the last element (EL) has two adjacent proximity sensors (SE11, SE12, SE21, SE22) per motor unit (M1, M2), via which proximity sensors (SE11, SE12, SE21, SE22) signals can be output through interaction with the respective end marker (EM1, EM2) when the end position (P2) is reached, which signals indicate that the end position (P2) has been reached, and how precisely it has been reached.

10. Motor-driven canopy according to Claim 9,
**characterized**
**in that** the controller (CTRL) is configured in conjunction with the proximity sensors (SE1, SE2) in such a way that when it is detected that the end position (P2) is reached only imprecisely, the last element (EL) is moved back to the initial position (P1) and a subsequent renewed movement can be triggered according to the characterizing features of Patent Claim 1.

## Revendications

1. Toit actionnable par un moteur
- comprenant un premier (E1) et un dernier élément (EL),
- - avec lequel le premier élément (E1) peut être installé en position fixe, et
- - avec lequel le dernier élément (EL) est chargé par rapport au premier élément (E1) le long d'une ligne (L) pré-définie de manière à pouvoir se déplacer librement de tout guidage externe, le dernier élément (EL) possédant au moins une première (M1) et une deuxième unité à moteur (M2) comprenant une unité à roue (R1, R2) correspondante, les unités à moteur (M1, M2) étant disposées respectivement au niveau d'une première (MB1) ou d'une deuxième zone de montage (MB2) du dernier élément (EL), et le dernier élément (EL) pouvant être déplacé par rapport au premier élément (E1) au moyen des unités à moteur et à roue (M1, M2 ; R1, R2) de telle sorte que le dernier élément (EL) peut être déplacé entre une position de départ (P1) et une position finale (P2), et
- comprenant une unité de commande (CTRL) destinée à commander les deux unités à moteur (M1, M2) de telle sorte
- - que les deux unités à moteur (M1, M2), en fonctionnement, provoquent le déplacement du dernier élément (EL) de la position de départ (P1) jusqu'à la position finale (P2) et inversement, la position de départ (P1) et la position finale (P2) pouvant toutes deux être la position de démarrage (PS) pour le déplacement, et
- - que l'unité de commande (CTRL) est en outre conçue pour influencer les vitesses de rotation (u1, u2) des deux unités à moteur (M1, M2) indépendamment l'une de l'autre, et
- - pour acquérir régulièrement les distances (s1, s2) parcourues par les unités à roue (R1, R2) pendant le déplacement, les comparer entre elles et, lorsque des différences surviennent entre les distances (s1, s2) acquises, influencer la vitesse de rotation des unités à moteur (M1, M2) de telle sorte que les différences entre les distances (s1, s2) à acquérir suivantes soient réduites au minimum,
**caractérisé en ce**
**que** l'unité de commande (CTRL) possède une zone de mémoire (MEM) dans laquelle sont enregistrées les valeurs des distances (s1, s2) et les vitesses de rotation (u1, u2) des deux unités à moteur (M1, M2) d'une première opération de déplacement originelle, et
**que** l'unité de commande (CTRL) est en outre conçue de telle sorte que le dernier élément (EL), dans le cas où la différence entre les distances (s1, s2) acquises dépasse une valeur limite donnée, peut être déplacé à la position de démarrage (P1 ; P2) correspondante et un nouveau déplacement peut être effectué avec des vitesses de rotation (u1, u2) des deux unités à moteur (M1, M2) différentes par rapport au déplacement précédent, les valeurs des vitesses de rotation (u1, u2) différentes par rapport au déplacement précédent pouvant être déterminées à partir des valeurs des différences entre les distances (s1, s2) acquises et les distances (s1, s2) acquises du déplacement ayant eu lieu jusqu'à présent ainsi que conformément aux valeurs enregistrées dans la zone de mémoire (MEM) du premier déplacement originel.

2. Toit actionnable par un moteur selon la revendication 1, **caractérisé en ce qu'**au moins un élément supplémentaire (E2, E3) est encore disposé entre le premier élément (E1) et le dernier élément (EL) de telle sorte qu'un déplacement du dernier élément (EL) provoque un déplacement de l'au moins un élément supplémentaire (E2, E3).

3. Toit actionnable par un moteur selon la revendication 1 ou 2, **caractérisé en ce que** le dernier élément (EL) peut être bloqué en position fixe au niveau de sa position de départ (P1) et/ou de sa position finale (P2).

4. Toit actionnable par un moteur selon l'une des revendications précédentes, **caractérisé en ce que** chacune des unités à moteur (M1, M2) possède au moins un codeur rotatif (Imp1, Imp2) destiné à délivrer des impulsions, de préférence au moins deux à vingt codeurs rotatifs.

5. Toit actionnable par un moteur selon la revendication 4, **caractérisé en ce que** pour chaque unité à roue (R1 ; R2), la distance (s1 ; s2) respective peut être déterminée à partir des impulsions du codeur rotatif (Imp1 ; Imp2) correspondant, qui ont été délivrées à l'instant de la détermination depuis le début du déplacement, et la circonférence de la surface de roulement de l'unité à roue (R1 ; R2) correspondante.

6. Toit actionnable par un moteur selon l'une des revendications précédentes, **caractérisé en ce que** le dernier élément (EL) possède pour chaque unité à moteur (M1, M2) un élément de fixation (B1, B2) destiné à s'engager dans un élément d'accueil (A1, A2) correspondant en position fixe en atteignant la position finale (P2).

7. Toit actionnable par un moteur selon la revendication 6, **caractérisé en ce que** les éléments de fixation (B1, B2) et les éléments d'accueil (A1, A2) sont réalisés sous la forme de languettes de fermeture et de serrures de fermetures qui peuvent s'engager les unes dans les autres.

8. Toit actionnable par un moteur selon la revendication 7, **caractérisé en ce que** l'engagement des éléments de fixation (B1, B2) dans les éléments d'accueil (A1, A2) peut être actionné de manière électromagnétique.

9. Toit actionnable par un moteur selon l'une des revendications précédentes, **caractérisé en ce qu'**un marquage de fin (EM1, EM2) pour chaque unité à moteur (M1, M2) se trouve dans la zone de la position finale (P2) du dernier élément (EL) et **en ce que** le dernier élément (EL) possède pour chaque unité à moteur (M1, M2) deux détecteurs de proximité (SE11, SE12, SE21, SE22) voisins l'un de l'autre, par le biais desquels, lorsque la position finale (P2) est atteinte et en interaction avec le marquage de fin (EM1, EM2) correspondant, peuvent être délivrés des signaux qui indiquent que la position finale a été atteinte (P2) et avec quelle précision.

10. Toit actionnable par un moteur selon la revendication 9, **caractérisé en ce que** la commande (CTRL), en association avec les détecteurs de proximité (SE1, SE2), est conçue de telle sorte qu'en cas de détection du fait que la position finale (P2) n'a été atteinte que de manière imprécise, un recul du dernier élément (EL) à la position de départ (P1), suivi ensuite par un nouveau déplacement selon les caractéristiques caractérisantes de la revendication 1, peut être déclenché.
